# EUROPÄISCHE PATENTSCHRIFT

(11) **EP 0 689 171 B1**
(45) Veröffentlichungstag und Bekanntmachung des Hinweises auf die Patenterteilung: **25.10.2000**
(21) Anmeldenummer: 95106771.9
(22) Anmeldetag: 05.05.1995
(51) Int. Cl.: G07F 5/24

(54) **Münzprüfer mit begrenzter Annahme von Münzen einer gegebenen Wertigkeit**
Coin tester arranged to accept only a limited number of coins of a given denomination
Dispositif d'examen de pièces de monnaie agencé pour n'accepter qu'un nombre limité de pièces d'une valeur spécifique

(30) Priorität: 03.06.1994 DE 4419547
(43) Veröffentlichungstag der Anmeldung: 27.12.1995
(73) Patentinhaber: National Rejectors Inc. GmbH, 21614 Buxtehude (DE)
(72) Erfinder: Rehfinger, Heinz, D-21644 Sauensiek (DE); Meyer-Steffens, Klaus, Dipl.-Ing. (FH), D-21717 Deinste (DE)
(74) Vertreter: Patentanwälte Hauck, Graalfs, Wehnert, Döring, Siemons

(56) Entgegenhaltungen:
- EP-A- 0 167 181
- EP-A- 0 294 068
- EP-A- 0 453 258
- EP-A- 0 557 960

## Beschreibung

Die Erfindung bezieht sich auf einen Münzprüfer nach dem Oberbegriff des Patentanspruchs 1.

Münzgeräte sind häufig so ausgelegt, daß sie die Annahme von Münzen unterschiedlicher Wertigkeit zulassen. Der Münzprüfer erzeugt Signale (Wertigkeitssignale), welche repräsentativ sind für die Anzahl der eingeworfenen Münzen und ihre Wenigkeit. Mit Hilfe eines Kreditwerkes kann dann bestimmt werden, ob der Betrag der eingeworfenen Münzen einem vorgegebenen voreingestellten Preis entspricht, wodurch dann die Ausgabe einer Ware, eines Fahrscheins oder dergleichen stattfindet. Ein derartiger Münzprüfer ist aus EP-A-0 167 181 bekannt geworden. Er weist außerdem Münztuben auf, in die Münzen nach Wertigkeit gestapelt werden. Die Münztuben haben eine Füllstandsbegrenzung, die verhindert, daß die maximale Stapelzahl der Münzen überschritten wird.

Auf dem deutschen Markt und anderen Märkten befindet sich ein erhebliches Volumen von sogenanntem Fremdgeld, das zum Beispiel in den deutschen Münzautomaten für 1-DM-Münzen akzeptiert wird. Dieses Fremdgeld ist nahezu wertlos, jedoch geeignet, dem Münzgeräteaufsteller erheblichen Schaden zuzufügen, zumal bei derartigen Geräten die 1-DM-Münze die Hauptmünze darstellt.

Der Erfindung liegt daher die Aufgabe zugrunde, einen Münzprüfer zu schaffen, bei welchem der Schaden durch den Einwurf von wertlosen, gleichwohl akzeptierten Fremdmürizen reduziert wird.

Diese Aufgabe wird durch die Merkmale des Patentanspruchs 1 gelöst.

Der erfindungsgemäße Münzprüfer weist einen Begrenzungsspeicherabschnitt in der Speicheranordnung auf, in dem die Wertigkeit einer zu begrenzenden Münzwertigkeit und ein Betragswert gespeichert sind, der einer vorgegebenen Anzahl von zu begrenzenden oder eine vorgegebene Summe der Werte der zu begrenzenden Münzwertigkeiten pro Verkaufsvorgang entspricht. Die von den in den Münzprüfer eingegebenen Münzen hervorgerufenen Wertigkeitssignale werden mit den gespeicherten Münzwertigkeiten verglichen und bei Übereinstimmung addiert oder in ihrer Anzahl gezählt und mit der vorgegebenen Anzahl oder der vorgegebenen Summe verglichen. Es wird ein Rückgabesignal für die zu begrenzende Münzwertigkeit erzeugt, wenn die vorgegebene Anzahl oder Summe über- oder unterschritten wird.

Für die Realisierung der Münzannahmebegrenzung pro Verkaufsvorgang sind verschiedene Ausführungsformen möglich. Bei der einen Ausführungsform können zum Beispiel die begrenzten Münzen gezählt werden. Erreicht die Anzahl während eines Verkaufsvorgangs einen bestimmten Höchstwert, muß die Gesamtsumme für einen Kauf oder dergleichen durch Münzen anderer Wertigkeiten erreicht werden. Eine Erhöhung der Anzahl der begrenzten Münze führt zu einer Sperrung, d.h. zu einer Rückgabe der begrenzten Münze und damit automatisch nicht zu einem Abgabevorgang im Automaten. Zusätzlich kann vorgesehen sein, daß eine andere Münzwertigkeit bzw. mehrere andere Münzwertigkeiten gezählt werden, die einer nicht zu begrenzenden Münze zugehören. Die Anzahl dieser Münzen kann ebenfalls gezählt werden. Sie muß einen Mindestwert erreichen, damit ein Verkaufsvorgang durch Auslösen eines Kreditsignals vor sich gehen kann.

Bei einer anderen Ausgestaltung kann zum Beispiel der Speicherabschnitt so wirken, daß bei einem Verkauf immer mindestens zwei Münzwertigkeiten auftreten müssen. Durch das Auftreten einer weiteren Münzwertigkeit wird automatisch die Anzahl der zu begrenzenden Münzen begrenzt. Nachteilig bei dieser Ausführungsform ist jedoch, daß keine Preise durch den Einwurf einer einzigen Münze, zum Beispiel einer 5-DM-Münze, entrichtet werden können.

Mit Hilfe einer bestimmten Logik kann daher beim erfindungsgemäßen Münzprüfer eine Annahmebegrenzung für eine oder mehrere Münzen verschiedener Wertigkeit erhalten. Eine komplette Sperrung von Münzen vorgegebener Wertigkeit ist normalerweise nicht sinnvoll. So ist für den deutschen Münzgeräteaufsteller unverzichtbar, die Annahme von 1-DM-Münzen zu ermöglichen. Wird jedoch eine Ware nur ausgegeben, wenn die Anzahl von Münzen der vorgegebenen Wertigkeit pro Verkaufsvorgang begrenzt ist, wird auch der Schaden, der durch den Einwurf von akzeptiertem Fremdgeld verursacht wird, begrenzt.

Es besteht die Möglichkeit, durch eine entsprechende Ausbildung der Logik jeder Münzwertigkeit eine eigene Annahmebegrenzung pro Verkaufsvorgang zuzuordnen. Die Anzahl von Speicherstellen in dem eingesetzten Speicher wird jedoch begrenzt, wenn erste Speicherstellen als Tabelle ausgebildet sind für die Zuordnung zu einer zweiten Speicherstelle für eine vorgegebene Münzwertigkeit. Bei dieser Ausgestaltung ist jedoch nur möglich, jeweils eine bestimmte Münzwertigkeit in der Annahme pro Verkaufsvorgang zu begrenzen. Dies entspricht jedoch den Erfordernissen heutiger Praxis. Automaten, insbesondere im sogenannten Außenbereich, mit denen zum Beispiel Zigaretten verkauft werden, nehmen 1-/2- und 5-DM-Münzen an, so daß die Verkaufspreise in 1-DM-Schritten eingestellt werden können, um beispielsweise den am gebräuchlichsten vorgegebenen Preis von DM 5,-- zu erreichen. Es brauchen daher nur die Schritte gezählt und einer vorgegebenen Münzwertigkeit zugeordnet zu werden, um die gewünschte Annahmebegrenzung pro Verkaufsvorgang zu verwirklichen. Nachstehend zwei Beispiele für den Betrieb des erfindungsgemäßen Münzprüfers:
1. Preis: DM 5,--
   Begrenzte Münze: DM 1,--
   Maximale Anzahl der begrenzten Münze: 3
   Inhalt der ersten und zweiten Speicherstelle: (1) = 1 und (2) = 5-3 = 2
   Verkauf möglich: (1 x 5,-- DM) oder (2 x 2,-- DM + 1 x 1,-- DM) oder (1 x 2,-- DM + 3 x 1,-- DM)
   Wird der Preis auf 6 Schritte = 6,-- DM umgestellt, so kann der Preis mit einem 1,-- DM-Stück und einem 5,--DM-Stück oder 3 x 2,-- DM-Stücken oder 4 x 1,-- DM-Stück und einem 2,-- DM-Stück ohne Umprogrammierung erreicht werden.
2. Preis: DM 5,--
   Begrenzte Münze: DM 2,--
   Maximale Anzahl der begrenzten Münze: 1
   Inhalt der ersten Speicherstelle (1) = 2 und der zweiten Speicherstelle (5-1x2 = 3)
   Verkauf möglich: (1 x 5,-- DM) oder (1 x 2,-- DM + 3 x 1,-- DM) oder (5 x 1,-- DM)

Nach einer Ausgestaltung der Erfindung können die Speicherstellen von Mikroschaltern gebildet sein, deren Stellung von einem Mikroprozessor bei jeder Kreditwerterzeugung abgefragt wird. Vor allen Dingen, wenn nur wenig Preise gespeichert werden, beispielsweise DM 5,-- und DM 12,--, stehen ausreichend Speicherplätze zur Verfügung, um die Logik des erfindungsgemäßen Münzprüfers zu verwirklichen. Sie hat außerdem den Vorteil, daß am Ort des Münzgerätes Preisumstellungen vorgenommen werden können, ohne daß die Annahmebegrenzung geändert werden muß. Allerdings wird hierbei in Kauf genommen, daß bei steigendem Preis die Anzahl der zu begrenzenden Münzen pro Verkaufsvorgang zunimmt, zum Beispiel von drei 1-DM-Münzen auf vier.

Die Erfindung wird nachfolgend anhand von Ausführungsbeispielen näher erläutert.
- Fig. 1: zeigt schematisch ein Blockschaltbild einer Annahmebegrenzung nach der Erfindung.
- Fig. 2: zeigt ein Blockschaltbild einer anderen Annahmebegrenzung nach der Erfindung.
- Fig. 3: zeigt ein Blockschaltbild für eine weitere Ausgestaltung der Erfindung.
- Fig. 4: zeigt ein Blockschaltbild für eine weitere Ausgestaltung der Erfindung.

Bei der in Fig. 1 dargestellten Logikschaltung entspricht Block 10 einem in einem Speicher vorgegebenen Preis für eine Ware, der durch Einwurf von Münzen unterschiedlicher Wertigkeit erreicht werden kann. Für die echten Münzen erzeugt der Münzprüfer bei jedem Einwurf einer Münze ein Signal, daß repräsentativ ist für die Wertigkeit der Münze. In einem Kreditwerk 12 wird aufgrund der Signale ein Kreditwert erzeugt, der zu einem Verkauf gemäß Pfeil 14 führt, wenn der Wert des Kredites dem Preis entspricht.

Die Blöcke 16, 18, 20, 22 entsprechen den Münzwertigkeiten, die vom Münzprüfer bzw. Münzgerät akzeptiert werden. Bei jeder Münze einer vorgegebenen Wertigkeit gelangt das Signal über einen Annahmebegrenzungsblock 24, 26, 28, 30 auf das Kreditwerk 12. In der Annahmebegrenzung 24 bis 30 kann eingestellt werden, wieviel Münzen der vorgegebenen Wertigkeit für die Bildung eines Kreditwertes herangezogen werden können. Ist nach Sperrung der Anzahl der Münzen vorgegegener Wertigkeit der Preis der Ware noch nicht erreicht, müssen Münzen anderer Wertigkeit nachgeworfen werden, falls die Ware erworben werden soll.

In Fig. 2 sind mit Fig. 1 gleiche Teile mit gleichen Bezugszeichen versehen, denen lediglich ein a hinzugefügt ist. In Fig. 2 ist ein Annahmebegrenzungsblock 32 vorgesehen, in dem zum Beispiel die maximale Anzahl einer anzunehmenden Münze eingegeben ist. In einer Tabelle 34 erfolgt die Zuordnung der Münzwerte gemäß den Blöcken 16a bis 22a zur Annahmebegrenzung 32, wobei jeweils nur ein vorgegebener Münzwert in einer Anzahl begrenzt werden kann. Dies ist jedoch für die meisten praktischen Fälle ausreichend.

In Fig. 3 entsprechen die Blöcke 16b bis 22b den Münzwertigkeiten, die vom Münzprüfer bzw. Münzgerät akzeptiert werden. Die Wertigkeitssignale gehen zum einen auf das Kreditwerk 12b, wo sie aufaddiert werden. Sie gehen zum anderen auf einen Block 36. In dem Block 36 wird zum Beispiel der Differenzbetrag eingespeichert, der bis zum Erreichen des Preises im Block 10b mit Münzwertigkeiten erzielt werden muß, die nicht begrenzt sind. Ist dieser Differenzbetrag erreicht, wird über die zum Kreditwerk 12b führende Wirkungslinie die Erzeugung eines Kreditsignals verhindert. Selbstverständlich muß auch die Annahme weiterer Münzen der begrenzten Münzwertigkeit durch ein entsprechendes Rückgabesignal verhindert werden. Wie oben bereits erläutert, kann der Differenzbetrag, der mindestens erreicht werden muß, zum Beispiel 3 DM sein, wenn der Preis 5 DM ist und die Anzahl der begrenzten 1-DM Münzen 2.

Alternativ kann im Speicherabschnitt 36 ein sogenannter Merker gesetzt werden, der feststellt, ob die Zahl der begrenzten Münzen pro Verkaufsvorgang gleich bzw. überschritten worden ist. Alternativ kann auch die Anzahl der nicht begrenzten Münzen pro Verkaufsvorgang festgestellt werden, um die Erzeugung eines Kreditsignals zuzulassen, wenn die Anzahl der nicht begrenzten Münzwertigkeiten die gespeicherte Anzahl erreicht.

In dem Blockschaltbild nach Fig. 4 ist im Block 38 die vorgegebene Anzahl der erlaubten Annahme sowie die Münzwertigkeiten gespeichert, für die die Begrenzungsfunktion gelten soll. Bei den eingeworfenen Münzen werden in dem Block 38 nur diejenigen Münzwertigkeiten addiert, die begrenzt sind. Im Block 40 erfolgt die Differenzbildung zwischen dem Preis aus Block 10c und den aufaddierten begrenzten Münzwertigkeiten. Erreicht der Differenzbetrag einen bestimmten Mindestwert, muß die weitere Kreditbildung pro Verkaufsvorgang über nicht begrenzte Münzwertigkeiten erreicht werden, wie durch Block 42 repräsentiert.

## Patentansprüche

1. Münzprüfer, mit einer Sensoreinheit, deren Sensorsignale auf eine Auswertevorrichtung gegeben werden, die durch Vergleich mit in einer programmierbaren Speicheranordnung gespeicherten Echtheitsdaten entweder Rückgabesignale oder Wertigkeitssignale erzeugt, die den jeweiligen Wert der für gut befundenen Münzen repräsentieren und deren Werte in einem Kreditspeicher (12, 12a, 12b) aufaddiert und mit einem vorgegebenen eingespeicherten Preis (10, 10a, 10b, 10c) verglichen werden, wobei ein Abgabesignal erzeugt wird, wenn die Wertsumme dem Preis entspricht, gekennzeichnet durch einen Begrenzungsspeicherabschnitt (24, 26, 28, 30, 32; 36; 38) in der Speicheranordnung, in dem eine zu begrenzende Münzwertigkeit und ein Betragswert gespeichert sind, der einer vorgegebenen Anzahl von zu begrenzenden Münzwertigkeiten (16, 18, 20, 22; 16a, 18a, 20a, 22a; 16b, 18b, 20b, 22b) bzw. einer vorgegebenen Summe der Werte der zu begrenzenden Münzwertigkeiten (16, 18, 20, 22; 16a, 18a, 20a, 22a; 16b, 18b, 20b, 22b) pro Verkaufsvorgang entspricht, wobei die von den in den Münzprüfer eingegebenen Münzen hervorgerufenen Wertigkeitssignale mit den gespeicherten Münzwertigkeiten verglichen und bei Übereinstimmung addiert oder in ihrer Anzahl gezählt und mit der vorgegebenen Anzahl und der vorgegebenen Summe verglichen werden und ein Rückgabesignal für die zu begrenzende Münzwertigkeit erzeugt wird, wenn die vorgegebene Anzahl oder Summe über- oder unterschritten wird.

2. Münzprüfer nach Anspruch 1, dadurch gekennzeichnet, daß in dem Begrenzungsspeicherabschnitt (24, 26, 28, 30; 32, 36) die zu begrenzenden Münzwertigkeiten (16, 18, 20, 22; 16a, 18a, 20a, 22a; 16b, 18b, 20b, 22b) und die maximale Anzahl der anzunehmenden zu begrenzenden Münzwertigkeit gespeichert sind.

3. Münzprüfer nach Anspruch 1, dadurch gekennzeichnet, daß im Begrenzungsspeicherabschnitt (38) die nicht zu begrenzenden Münzwertigkeiten und die Anzahl oder die Mindestsumme der nicht zu begrenzenden Münzwertigkeit gespeichert sind.

4. Münzprüfer nach Anspruch 1, dadurch gekennzeichnet, daß im Begrenzungsspeicherabschnitt eine zu begrenzende und eine nicht zu begrenzende Münzwertigkeit gespeichert sind und ein Rückgabesignal erzeugt wird, wenn ein Wertigkeitssignal erzeugt wird, das einer der gespeicherten nicht zu begrenzenden Münzwertigkeit entspricht.

5. Münzprüfer nach Anspruch 1, dadurch gekennzeichnet, daß im Begrenzungsspeicherabschnitt zwei oder mehr Münzwertigkeiten gespeichert sind und ein Rückgabesignal erzeugt wird, wenn nicht zwei Wertigkeitssignale erzeugt werden, die verschiedenen Münzwertigkeiten entsprechen.

## Claims

1. A coin tester comprising a sensor unit providing sensor signals for a validator which compares the sensor signals with criteria of acceptance stored in a programmable memory device, the validator generates rejection signals or value signals which represent the corresponding value of the coins judged as valid, the values of the signals are added up in a credit memory (12, 12a, 12b) and are compared with a predetermined stored price (10, 10a, 10b, 10c), whereby a release signal is generated in case the sum of the values is equal to the price, characterized by a limiting memory section (24, 26, 28, 30, 32; 36; 38) in the memory device, wherein a coin value which is to be limited and an amount are stored, the amount corresponding to a predetermined number of coin values (16, 18, 20, 22; 16a, 18a, 20a, 22a; 16b, 18b, 20b, 22b) to be limited or a predetermined sum of coin values to be limited per sale (16, 18, 20, 22; 16a, 18a, 20a, 22a; 16b, 18b 20b, 22b), respectively, whereby the value signals generated responsive to the coins inserted into the coin tester are compared with the stored coin values and in case of correspondence, the signals are added or their number is counted and compared with said predetermined number or predetermined sum, a return signal for the coin values to be limited being generated in case the predetermined number or sum is exceeded or not reached.

2. The coin tester according to claim 1, characterized in that the limiting memory section (24, 26, 28, 30; 32, 36) stores the coin values to be limited (16, 18, 20, 22; 16a, 18a, 20a, 22a; 16b, 18b, 20b, 22b) and the maximum number of the coin values to be limited which is accepted.

3. The coin tester according to claim 1, characterized in that the limiting memory section (38) stores the coin values not to be limited and the number or the minimum sum of the coin values not to be limited

4. The coin tester according to claim 1, characterized in that in the limiting memory section the values of the coins to be limited and the value of the coins not to be limited is stored and a rejection signal is generated in case a value signal corresponding to one of the stored coin values not to be limited is generated.

5. The coin tester according to claim 1, characterized in that two or more coin values are stored in the limiting memory section and a rejection signal is generated in case there are not two value signals corresponding to different coin values are generated.

## Revendications

1. Contrôleur de monnaie, équipé d'une unité détectrice, dont les signaux de détection sont fournis à un dispositif d'évaluation, qui, par comparaison avec des données d'authenticité mémorisées dans un dispositif à mémoire programmable, génère soit des signaux de restitution, soit des signaux de valeurs numéraires qui représentent la valeur respective des pièces de monnaie jugées comme bonnes, et dont les valeurs sont additionnées dans une mémoire de crédit (12, 12a, 12b) et comparées à un prix (10, 10a, 10b, 10c) mémorisé, prédéterminé, un signal de délivrance étant généré lorsque la somme de valeur correspond au prix, caractérisé par un segment mémoire de limitation (24, 26, 28, 30, 32; 36; 38), prévu dans le dispositif à mémoire, dans lequel sont mémorisées une valeur numéraire de pièces de monnaie à soumettre à limitation et une valeur de montant, qui correspond à un nombre prédéterminé de valeurs numéraires de pièces de monnaie (16, 18, 20, 22; 16a, 18a, 20a, 22a; 16b, 18b, 20b, 22b) à soumettre à limitation, ou à une somme prédéterminée des valeurs numéraires (16, 18, 20, 22; 16a, 18a, 20a, 22a; 16b, 18b, 20b, 22b) à soumettre à limitation, pour chaque processus de vente, les signaux de valeur numéraire, provoqués par les pièces de monnaie introduites dans le contrôleur de monnaie, étant comparés aux valeurs numéraires mémorisées et, en cas de coïncidence, additionnées, ou bien soumises à un comptage de leurs nombres, et comparés au nombre prédéterminé et à la somme prédéterminée, et un signal de restitution étant généré pour la valeur numéraire à soumettre à limitation, lorsque le nombre ou la somme prédéterminée sont franchis, en dépassant leur valeur ou bien en descendant au-dessous de leur valeur.

2. Contrôleur de monnaie selon la revendication 1, caractérisé en ce que les valeurs numéraires de pièces de monnaies (16, 18, 20, 22; 16a, 18a, 20a, 22a; 16b, 18b, 20b, 22b) à soumettre à limitation et le nombre maximal de valeurs numéraires en acceptation, à soumettre à limitation, sont mémorisées dans le segment mémoire de limitation (24, 26, 28, 30, 32; 36; 38).

3. Contrôleur de monnaie selon la revendication 1, caractérisé en ce que les valeurs numéraires de pièces de monnaies qui ne sont pas à soumettre à limitation, et le nombre ou la somme minimale de la valeur numéraire de pièce de monnaie qui n'est pas à soumettre à limitation, sont mémorisés dans le segment mémoire de limitation (38).

4. Contrôleur de monnaie selon la revendication 1, caractérisé en ce que, dans le segment mémoire de limitation, sont mémorisées une valeur numéraire de pièce de monnaie à soumettre à limitation et une valeur numéraire de pièce de monnaie à ne pas soumettre à limitation, et un signal de restitution étant généré lorsqu'est généré un signal de valeur numéraire correspondant à l'une des valeurs numéraires de pièce de monnaie mémorisées comme à ne pas soumettre à limitation.

5. Contrôleur de monnaie selon la revendication 1, caractérisé en ce que deux valeurs numéraires de pièce de monnaie ou plus sont mémorisées dans le segment mémoire de limitation et un signal de restitution est généré lorsqu'il n'y a pas génération de deux signaux de valeurs numéraires, correspondant à des valeurs numéraires de pièces de monnaie différentes.
